# EUROPÄISCHE PATENTSCHRIFT

(11) **EP 2 228 616 B1**
(45) Veröffentlichungstag und Bekanntmachung des Hinweises auf die Patenterteilung: **29.06.2011**
(21) Anmeldenummer: 09154953.5
(22) Anmeldetag: 12.03.2009
(51) Int. Cl.: F41A 19/48

(54) **Abzugsmechanismus für Handfeuerwaffen**
Trigger mechanism for hand guns
Mécanisme de gâchette pour armes

(43) Veröffentlichungstag der Anmeldung: 15.09.2010
(73) Patentinhaber: SIG SAUER GmbH, 24340 Eckernförde (DE)
(72) Erfinder: Metzger, Thomas, 24340, Eckernförde (DE)
(74) Vertreter: Charrier, Rapp & Liebau

(56) Entgegenhaltungen:
- EP-A- 0 143 114
- EP-A- 1 878 992
- US-A- 5 166 458
- US-A1- 2003 070 342
- US-A1- 2006 086 030

## Beschreibung

Die Erfindung betrifft einen Abzugsmechanismus für Handfeuerwaffen, insbesondere Pistolen, nach dem Oberbegriff des Anspruchs 1.

Ein derartiger Abzugsmechanismus ist aus der US 5166458 A bekannt. In der EP 1878992 A1 wird ein Abzugsmechanismus beschrieben, wobei die notwendige Zündenergie durch zwei voneinander getrennte und individuell aufeinander abstimmbare Schlagfedern bereitgestellt wird. Eine der beiden Schlagfedern dient als Vorspannfeder zur Speicherung einer Vorspannenergie, während die als Abzugsfeder wirkende zweite Schlagfeder mittels des Abzuges gespannt wird und die Abzugskraft bzw. den Abzugswiderstand bestimmt. Die Vorspannung der Vorspanrifeder kann z.B. durch manuelles Betätigen des Schlaghebels oder durch den bei der Abgabe eines Schusses infolge des Rückstoßes automatisch zurücklaufenden Verschluss erfolgen. Die Abzugsfeder wird durch den Schützen über den Abzug gespannt und ergibt die eigentliche Abzugkraft. Beide Schlagfedern zusammen erzeugen die zur Zündung einer Patrone erforderliche Gesamtenergie, wodurch der Abzugswiderstand variabel gestaltet und an die unterschiedlichen Bedürfnisse der Schützen einfach angepasst werden kann. Bei diesem bekannten Abzugsmechanismus sind die beiden Schlagfedern auf separaten Schlagfederstangen unterhalb des Schlagstücks innerhalb des Pistolengriffstücks angeordnet. Hierfür muss ein entsprechender Bauraum zu Verfügung stehen.

Aufgabe der Erfindung ist es, einen Abzugsmechanismus der eingangs genannten Art zu schaffen, der auch in kompakter und platzsparender Bauweise eine Vorspannfunktion mit verringerter Abzugskraft ermöglicht.

Diese Aufgabe wird durch einen Abzugsmechanismus mit den Merkmalen des Anspruchs 1 gelöst. Zweckmäßige Ausgestaltungen und vorteilhafte Weiterbildungen der Erfindung sind in den Unteransprüchen angegeben.

Bei dem erfindungsgemäßen Abzugsmechanismus sind die Vorspannfeder und die Abzugsfeder in dem Schlaghebel untergebracht. Dadurch wird ein Vorspannabzugssystem geschaffen, das kompakt aufgebaut ist und auch bei geringer Abzugsbetätigungskraft eine ausreichende Zündenergie des Gesamtsystems gewährleistet. Die Steuerung der Vorspannfeder erfolgt durch einen Steuerhebel, der über die Abzugsstange betätigt wird und mit der Vorspannfeder zur Vorspannung oder Freigabe der Vorspannkraft zusammenwirkt.

In einer besonders kompakten und Platzsparenden Bauform kann die Abzugsfeder innerhalb der Vorspannfeder und zu dieser koaxial im Schlaghebel angeordnet sein.

In einer weiteren zweckmäßigen Ausführung sind die Vorspannfeder auf einer im Schlaghebel angeordneten Vorspannfederführung und die Abzugsfeder auf einer ebenfalls im Schlaghebel angeordneten Abzugsfederführung abgestützt. Die Vorspannfeder ist in vorteilhafter Weise über eine Distanzbuchse auf der Vorspannfederführung abgestützt. Durch die Auswahl entsprechend dimensionierter Distanzbuchsen und Vorspannfedern können somit die Abzugskräfte und die Abzugscharakteristik auf einfache Weise verändert werden. Die Veränderungen sind einfach durchführbar und können ohne großen Aufwand erreicht werden.

Die Vorspannfederführung ist vorzugsweise verschiebbar und drehbar in dem Schlaghebel geführt und weist einen Rastnocken zum Eingriff in eine Rastvertiefung an einer Rastnut im Schlaghebel auf. Für die Betätigung der Vorspannfederführung weist der Steuerhebel in einer weiteren konstruktiv zweckmäßigen Ausführung einen Schlitz für den Eingriff des Rastnockens auf. Der Steuerhebel dient in vorteilhafter Weise nicht nur zur Ansteuerung der Vorspannfeder, sondern kann auch die Freigabe oder Blockierung des Schlagbolzens steuern. Hierzu weist der Steuerhebel eine Steuerfläche zum Eingriff mit einer Schlagbolzensicherung für die Freigabe oder Blockierung des Schlagbolzens auf.

Weitere Besonderheiten und Vorzüge der Erfindung ergeben sich aus der folgenden Beschreibung eines bevorzugten Ausführungsbeispiels anhand der Zeichnung. Es zeigen:
- **Figur 1**: einen erfindungsgemäßen Abzugsmechanismus einer Pistole in einer Perspektive;
- **Figur 2**: den in Figur 1 gezeigten Abzugsmechanismus bei nicht vorgespannter Vorspannfeder;
- **Figur 3**: den in Figur 1 gezeigten Abzugsmechanismus beim Spannvorgang der Vorspannfeder und
- **Figur 4**: den in Figur 1 gezeigten Abzugsmechanismus bei vorgespannter Vorspannfeder.

Der in Figur 1 in einer Perspektive dargestellte Abzugsmechanismus einer Pistole umfasst einen auf einer Schlaghebelachse 1 drehbar gelagerten Schlaghebel 2, einen auf der Schlaghebelachse 1 drehbar gelagerten Unterbrecherhebel 3, einen auf einem Schlaghebelbolzen 4 drehbar gelagerten Steuerhebel 5, einen Schlagbolzen 6, eine mit dem Steuerhebel 5 zusammenwirkende Schlagbolzensicherung 7 zur Freigabe oder Blockierung des Schlagbolzens 6 und eine Abzugstange 8, die an ihrem vorderen Ende mit einem Abzug 9 gelenkig verbunden ist und an ihrem hinteren Ende mit dem Schlaghebel 2 und dem Steuerhebel 5 zusammenwirkt. Die Abzugstange 8 wird durch eine Abzugstangenfeder 10 nach hinten vorgespannt. Dem Schlaghebel 2 ist ferner ein Anschlag 11 zugeordnet. Die Schlaghebelachse 1, der Schlaghebelbolzen 4, der Anschlag 11 und ein Widerlager 12 für die Abzugstangenfeder 8 sind in einer hier nicht dargestellten Einlage eines Griffstücks der Pistole angeordnet.

Wie aus Figur 1 hervorgeht, ist in dem Schlaghebel 2 ein Schlagfederpaket mit einer radial äußeren Vorspannfeder 13 und einer dazu koaxialen inneren Abzugsfeder 14 untergebracht. Hierzu enthält der Schlaghebel 2 eine nach unten offene sacklochartige Aussparung 15, an deren oberen geschlossenen Ende 16 die oberen Enden der Vorspannfeder 13 und der Abzugsfeder 14 abgestützt sind. Das untere Ende der radial inneren Abzugsfeder 14 ist auf einer innerhalb der Aussparung 15 verschiebbar geführten scheibenförmigen Abzugsfederführung 17 innerhalb des Schlaghebels 2 abgestützt. Die scheibenförmige Abzugsfederführung 17 sitzt ihrerseits auf dem zur Schlaghebelachse 1 seitlich versetzten Schlaghebelbolzen 4 auf.

Das untere Ende der radial äußeren Vorspannfeder 13 ist über eine Distanzbuchse 18 an einem inneren Ringbund 19 einer innerhalb der Aussparung 14 des Schlagstücks 2 verschiebbar und drehbar geführten, hülsenförmigen Vorspannfederführung 20 abgestützt. Die hülsenförmige Vorspannfederführung 20 weist an ihrer Außenseite einen Rastnocken 21 auf. Dieser Rastnocken 21 ragt durch eine seitliche Rastnut 22 des Schlaghebels 2 und greift bei der in Figur 1 dargestellten ungespannten Ausgangsstellung in einen bogenförmigen Schlitz 23 des Steuerhebels 5 ein. An dem oberen Ende der Rastnut 22 ist am Schlaghebel 2 eine Rastvertiefung 24 für den Rastnocken 21 vorgesehen. In der Ausgangsstellung von Figur 1 steht das untere Ende der hülsenförmigen Vorspannfederführung 20 auf der scheibenförmigen Abzugsfederführung 17 auf.

Im Folgenden wird die Funktionsweise des vorstehend beschriebenen Abzugsmechanismus anhand der Figur 1 und 4 erläutert, wobei in den Darstellungen 2 bis 4 der obere Teil des Unterbrecherhebels 3 und in Figur 3 der hintere Teil des Abzughebels 8 zur besseren Erläuterung weggeschnitten sind.

In Figur 1 ist der Abzugsmechanismus in einer komplett entspannten Ausgangsstellung gezeigt. In dieser Stellung steht der Schlaghebel 2 senkrecht, wobei die radial äußere Vorspannfeder 13 und die dazu koaxiale innere Abzugsfeder 14 entspannt sind. Durch die Abzugstangenfeder 10 wird die Abzugsstange 8 nach hinten und der Abzug 9 nach vorne in die nicht betätigte Ausgangslage gedrückt. Über eine untere Nase 25 wird außerdem der Steuerhebel 5 mit Hilfe der durch die Abzugstangenfeder 10 nach hinten gezogenen Abzugstange 8 in eine nach vorne geschwenkte Ausgangsstellung gedrückt. Wird in dieser Stellung der Abzug 9 betätigt, wird der Schlaghebel 2 durch die Abzugstange 8 nach hinten geschwenkt und die Vorspannfeder 13 sowie die dazu koaxiale Abzugsfeder 14 werden über den Schlaghebelbolzen 4, auf dem sich die Abzugsfeder 14 über die Abzugsfederführung 17 und die Vorspannfeder 13 über die Distanzbuchse 18 und die Vorspannfederführung 20 abstützen, gespannt. Der Spannvorgang erfolgt durch die gegenüber der Schlaghebelachse 1 versetzte Anordnung des Schlaghebelbolzens 4, der beim Verschwenken des Schlaghebels für eine Verschiebung der Abzugsfederführung 17 und der Vorspannfederführung 20 und damit für den Spannvorgang der Vorspannfeder 13 und der Abzugsfeder 14 sorgt.

Im Verlauf des Spannvorgangs wird außerdem der Steuerhebel 5 mit Hilfe der Abzugstange 8 aus seiner in Figur 1 gezeigten vorderen Ausgangsstellung nach hinten gedreht, wobei gemäß Figur 2 über eine obere Steuerfläche 26 des Steuerhebels 5 die als Fallstange oder Fallschieber ausgeführte Schlagbolzensicherung 7 aus einer Schlagbolzenraste 27 angehoben wird und den Schlagbolzen 6 zur Verschiebung freigibt. Wenn der Schlaghebel 2 in die in Figur 2 dargestellte hintere Auslösestellung gelangt, kommt die Abzugstange 8 außer Eingriff mit dem Schlaghebel 2 und gibt diesen zur Vorwärtsbewegung für die Betätigung des Schlagbolzens 6 frei. Bei diesem Spann- und Auslösevorgang läuft der Rastnocken 21 frei in dem bogenförmigen Schlitz 23 des Steuerhebels 5. Der Rastnocken 21 gelangt bei der in Figur 2 gezeigten Auslösestellung noch nicht zu der Rastvertiefung 24, so dass hier noch keine Einrastung erfolgen kann.

Wird dagegen der Schlaghebel 2 aus der in Figur 1 gezeigten Ausgangsstellung von Hand oder durch den beim Rückstoss zurücklaufenden Verschluss in eine in Figur 3 dargestellte hintere Endlage verschwenkt, wird der Unterbrecherhebel 3 mit Hilfe des hier nicht dargestellten Verschlusses ebenfalls nach hinten (in Figur 1 entgegen dem Uhrzeigersinn) gedreht und steuert die Abzugstange 8 mit einer unteren Steuerfläche 28 nach unten aus, so dass der Steuerhebel 5 außer Eingriff mit der Abzugstange 8 kommt und sich unter Federbeaufschlagung wieder in seine in Figur 1 und 3 dargestellte vordere Ausgangsstellung bewegt. Dadurch kann sich die als Fallstange oder Fallschieber ausgeführte Schlagbolzensicherung 7 wieder in die untere Endstellung bewegen und den Schlagbolzen 6 durch Eingriff in die Schlagbolzenraste 27 gegen Verschiebung sichern.

Bei der Bewegung des Schlaghebels 2 in die gemäß Figur 3 dargestellte hintere Endstellung werden außerdem die Vorspannfeder 13 und die Abzugsfeder 14 durch Verschiebung der entsprechenden Vorspannfederführung 20 bzw. Abzugsfederführung 17 mit Hilfe des Schlaghebelbolzens 4 gespannt. Durch den Anschlag 11 wird dabei der Rastnocken 21 unter Drehung der hülsenförmigen Vorspannfederführung 20 um ihre Längsachse in die Rastvertiefung 24 am oberen Ende der Rastnut 22 eingeschwenkt und gelangt in Eingriff mit der Rastvertiefung 24. Wenn der Verschluss nach dem Repetiervorgang wieder in seine vordere Ausgangsstellung gelangt, geht auch der Schlaghebel 2 in seine vordere Ausgangslage zurück, wodurch sich die radial innere Abzugsfeder 14 wieder entspannt und auch die Abzugsfederführung 17 in ihre Ausgangslage mitnimmt. Die Vorspannfeder 13 wird dagegen durch den Eingriff des Rastnockens 21 in der Rastvertiefung 24 in einer vorgespannten Stellung gehalten.

Wird aus dieser vorgespannten Stellung der Abzug 9 betätigt, wird auch der Schlaghebel 2 über die Abzugstange 8 wieder nach hinten in die gemäß Figur 4 gezeigte Auslösestellung geschwenkt. Dabei wird die radial innere Abzugsfeder 14 über die sich an dem Schlaghebelbolzen 4 abstützende Abzugsfederführung 17 gespannt. Die Vorspannfeder 13 wird mittels der Distanzbuchse 18 und der Vorspannfederführung 20 gespannt gehalten, da diese über den in der Rastvertiefung 24 gehaltenen Rastnocken 21 in der gespannten Stellung verbleibt. Durch die Betätigung des Abzugs 9 wird über die Abzugstange 8 auch der Steuerhebel 5 nach hinten (in Figur 4 entgegen dem Uhrzeigersinn) gedreht und hebt über die Steuerfläche 26 an seiner Oberseite die als Fallstange oder Fallschieber ausgeführte Schlagbolzensicherung 7 aus der Schlagbolzenraste 27 zur Freigabe des Schlagbolzens 6 an.

Bei der in Figur 4 gezeigten Auslösestellung des Schlaghebels 2 gelangt die Abzugstange 8 außer Eingriff mit dem Schlaghebel 2, so dass sich dieser zunächst nur unter der Wirkung der Abzugsfeder 14 nach vorne (in Figur 4 im Uhrzeigersinn) bewegt, bis der Rastnocken 21 der Vorspannfederführung 20 auf eine hintere Fläche 29 des Steuerhebels 5 aufläuft. Dadurch wird die hülsenförmige Vorspannfederführung 20 so um ihre Längsachse verdreht, dass der Rastnocken 21 außer Eingriff mit der Rastvertiefung 24 an dem Schlaghebel 2 gelangt. Ab diesem Zeitpunkt wird der Schlaghebel 2 unter Wirkung der Vorspannfeder 13 und der Abzugsfeder 14 in seine vordere Endlage zur Betätigung des Schlagbolzens 6 gedrückt. Dadurch kann auch mit einer geringen Abzugskraft die zur Zündung einer Patrone erforderliche Zündenergie bereitgestellt werden.

## Patentansprüche

1. Abzugsmechanismus für Handfeuerwaffen, insbesondere Pistolen, mit einem Schlaghebel (2) zur Betätigung eines Schlagbolzens (6), einer dem Schlaghebel (2) zugeordneten Vorspannfeder (13), einer dem Schlaghebel (2) zugeordneten Abzugsfeder (14), einem Steuerhebel (5) zur Steuerung der Vorspannfeder (13) und einer Abzugstange (8), die an ihrem vorderen Ende mit einem Abzug (9) verbunden ist und an ihrem hinteren Ende mit dem Schlaghebel (2) und dem Steuerhebel (5) zusammenwirkt, wobei die Abzugsfeder (14) in dem Schlaghebel (2) untergebracht ist, **dadurch gekennzeichnet, dass** die Vorspannfeder (13) auch in dem Schlaghebel (2) untergebracht ist.

2. Abzugsmechanismus nach Anspruch 1, **dadurch gekennzeichnet, dass** die Abzugsfeder (14) innerhalb der Vorspannfeder (13) angeordnet ist.

3. Abzugsmechanismus nach Anspruch 1 oder 2, **dadurch gekennzeichnet, dass** die Vorspannfeder (13) auf einer im Schlaghebel (2) angeordneten Vorspannfederführung (20) abgestützt ist.

4. Abzugsmechanismus nach einem der Ansprüche 1 bis 3, **dadurch gekennzeichnet, dass** die Vorspannfeder (13) über eine Distanzbuchse (18) auf der Vorspannfederführung (20) abgestützt ist.

5. Abzugsmechanismus nach einem der Ansprüche 1 bis 4, **dadurch gekennzeichnet, dass** die Abzugsfeder (14) auf einer im Schlaghebel (2) angeordneten Abzugsfederführung (17) abgestützt ist.

6. Abzugsmechanismus nach Anspruch 5, **dadurch gekennzeichnet, dass** die Abzugsfederführung (17) auf einem Schlaghebelbolzen (4) abgestützt ist.

7. Abzugsmechanismus nach einem der Ansprüche 3 bis 6, **dadurch gekennzeichnet, dass** die Vorspannfederführung (20) verschiebbar und drehbar in dem Schlaghebel (2) geführt ist und einen Rastnocken (21) zum Eingriff in eine Rastvertiefung (24) an einer Rastnut (22) im Schlaghebel (2) enthält.

8. Abzugsmechanismus nach Anspruch 7, **dadurch gekennzeichnet, dass** der Steuerhebel (5) einen Schlitz (23) für den. Eingriff des Rastnockens (21) an der Vorspannfederführung (20) enthält.

9. Abzugsmechanismus nach einem der Ansprüche 1 bis 8, **dadurch gekennzeichnet, dass** der Steuerhebel (5) eine Steuerfläche (26) zum Betätigung einer Schlagbolzensicherung (7) für die Freigabe oder Blockierung des Schlagbolzens (6) enthält.

10. Abzugsmechanismus nach einem der Ansprüche 1 bis 9, **dadurch gekennzeichnet, dass** der Abzugstange (8) ein Unterbrecherhebel (3) zur Steuerung des Eingriffs der Abzugstange (8) mit dem Schlaghebel (2) zugeordnet ist.

11. Abzugsmechanismus nach einem der Ansprüche 7 bis 10, **dadurch gekennzeichnet, dass** dem Schlaghebel (2) ein Anschlag (11) zur Betätigung des Rastnockens (21) an der Vorspannfederführung (20) zugeordnet ist.

12. Abzugsmechanismus nach einem der Ansprüche 1 bis 11, **dadurch gekennzeichnet, dass** die Abzugstange (8) durch eine Abzugstangenfeder (10) vorgespannt ist.

## Claims

1. Trigger mechanism for hand guns, in particular pistols, with a firing lever (2) for actuating a firing pin (6), a cocking spring (13) associated with the firing lever (2), a trigger spring (14) associated with the firing lever (2), a control lever (5) for controlling the cocking spring (13) and a trigger rod (8) which is connected at its front end to a trigger (9) and at its rear end co-operates with the firing lever (2) and the control lever (5), wherein the trigger spring (14) is housed in the firing lever (2), **characterised in that** the cocking spring (13) is also housed in the firing lever (2).

2. Trigger mechanism according to claim 1, **characterised in that** the trigger spring (14) is arranged inside the cocking spring (13).

3. Trigger mechanism according to claim 1 or 2, **characterised in that** the cocking spring (13) is supported on a cocking spring guide (20) arranged in the firing lever (2).

4. Trigger mechanism according to one of claims 1 to 3, **characterised in that** the cocking spring (13) is supported by means of a spacer sleeve (18) on the cocking spring guide (20).

5. Trigger mechanism according to one of claims 1 to 4, **characterised in that** the trigger spring (14) is supported on a trigger spring guide (17) arranged in the firing lever (2).

6. Trigger mechanism according to claim 5, **characterised in that** the trigger spring guide (17) is supported on a firing lever pin (4).

7. Trigger mechanism according to one of claims 3 to 6, **characterised in that** the cocking spring guide (20) is guided so as to be displaceable and rotatable in the firing lever (2) and comprises a detent cam (21) for engagement in a detent recess (24) in a detent slot (22) in the firing lever (2).

8. Trigger mechanism according to claim 7, **characterised in that** the control lever (5) comprises a slot (23) for engagement of the detent cam (21) on the cocking spring guide (20).

9. Trigger mechanism according to one of claims 1 to 8, **characterised in that** the control lever (5) comprises a control face (26) for actuating a firing pin safety catch (7) for releasing or blocking the firing pin (6).

10. Trigger mechanism according to one of claims 1 to 9, **characterised in that** the trigger rod (8) has an associated disconnecting lever (3) for controlling the engagement of the trigger rod (8) with the firing lever (2).

11. Trigger mechanism according to one of claims 7 to 10, **characterised in that** the firing lever (2) has an associated stop (11) for actuating the detent cam (21) on the cocking spring guide (20).

12. Trigger mechanism according to one of claims 1 to 11, **characterised in that** the trigger rod (8) is cocked by a trigger rod spring (10).

## Revendications

1. Mécanisme de gâchette pour armes à feu, en particulier des pistolets, avec un levier-percuteur (2) destiné à l'actionnement d'un percuteur (6), un ressort de précontrainte (13) associé au levier-percuteur (2), un ressort de gâchette (14) associé au levier-percuteur (2), un levier de commande (5) destiné à la commande du ressort de précontrainte (13) et une tige de gâchette (8) qui est reliée sur son extrémité avant à une gâchette (9) et coopère sur son extrémité arrière avec le levier-percuteur (2) et le levier de commande (5), le ressort de gâchette (14) étant logé dans le levier-percuteur (2), **caractérisé en ce que** le ressort de précontrainte (13) est également logé dans le levier-percuteur (2).

2. Mécanisme de gâchette selon la revendication 1, **caractérisé en ce que** le ressort de gâchette (14) est disposé dans le ressort de précontrainte (13).

3. Mécanisme de gâchette selon la revendication 1 ou 2, **caractérisé en ce que** le ressort de précontrainte (13) est en appui sur un guidage de ressort de précontrainte (20) disposé dans le levier-percuteur (2).

4. Mécanisme de gâchette selon l'une quelconque des revendications 1 à 3, **caractérisé en ce que** le ressort de précontrainte (13) est en appui par le biais d'une douille d'écartement (18) sur le guidage de ressort de précontrainte (20).

5. Mécanisme de gâchette selon l'une quelconque des revendications 1 à 4, **caractérisé en ce que** le ressort de gâchette (14) est en appui sur un guidage de ressort de gâchette (17) disposé dans le levier-percuteur (2).

6. Mécanisme de gâchette selon la revendication 5, **caractérisé en ce que** le guidage de ressort de gâchette (17) est en appui sur un percuteur à levier (4).

7. Mécanisme de gâchette selon l'une quelconque des revendications 3 à 6, **caractérisé en ce que** le guidage de ressort de précontrainte (20) est guidé de manière mobile et rotative dans le levier-percuteur (2) et contient une came d'encliquetage (21) destinée à l'engagement dans une cavité d'encliquetage (24) sur une rainure d'encliquetage (22) dans le levier-percuteur (2).

8. Mécanisme de gâchette selon la revendication 7, **caractérisé en ce que** le levier de commande (5) contient une fente (23) pour l'engagement de la came d'encliquetage (21) sur le guidage de ressort de précontrainte (20).

9. Mécanisme de gâchette selon l'une quelconque des revendications 1 à 8, **caractérisé en ce que** le levier de commande (5) contient une surface de commande (26) destinée à l'actionnement d'une sécurité du percuteur (7) pour la libération ou le blocage du percuteur (6).

10. Mécanisme de gâchette selon l'une quelconque des revendications 1 à 9, **caractérisé en ce qu'**un levier d'interruption (3) destiné à la commande de l'engagement de la tige de gâchette (8) avec le levier-percuteur (2) est associé à la tige de gâchette (8).

11. Mécanisme de gâchette selon l'une quelconque des revendications 7 à 10, **caractérisé en ce qu'**une butée (11) destinée à l'actionnement de la came d'encliquetage (21) sur le guidage de ressort de précontrainte (20) est associée au levier-percuteur (2).

12. Mécanisme de gâchette selon l'une quelconque des revendications 1 à 11, **caractérisé en ce que** la tige de gâchette (8) est précontrainte par un ressort de tige de gâchette (10).
